# EUROPÄISCHE PATENTSCHRIFT

(11) **EP 2 126 362 B1**
(45) Veröffentlichungstag und Bekanntmachung des Hinweises auf die Patenterteilung: **04.07.2012**
(21) Anmeldenummer: 08716783.9
(22) Anmeldetag: 08.02.2008
(51) Int. Cl.: F04D 13/06, F04D 29/08, F04D 29/42, F04D 29/62, F04D 29/58

(54) **KREISELPUMPE MIT EINEM SPIRALGEHÄUSE**
CENTRIFUGAL PUMP COMPRISING A SPIRAL HOUSING
POMPE CENTRIFUGE COMPORTANT UN BOÎTIER EN SPIRALE

(30) Priorität: 01.03.2007 DE 102007010051
(43) Veröffentlichungstag der Anmeldung: 02.12.2009
(73) Patentinhaber: Continental Automotive GmbH, 30165 Hannover (DE)
(72) Erfinder: COLIC, Rajko, 61350 Bad Homburg (DE)
(86) Internationale Anmeldenummer: PCT/EP2008/051572
(87) Internationale Veröffentlichungsnummer: WO 2008/104452

(56) Entgegenhaltungen:
- EP-A- 1 437 819
- DE-A1- 4 217 457
- DE-A1- 19 914 579
- US-A- 3 053 189

## Beschreibung

Die Erfindung bezieht sich auf eine Kreiselpumpe mit einem Spiralgehäuse. Die Erfindung ist ferner auf die Verwendung der Kreiselpumpe abgestellt. Kreiselpumpen mit Spiralgehäusen sind bekannt. In der DE 103 47 302 A1 wird ein zweiteiliges Spiralgehäuse für eine Kreiselpumpe beschrieben, das strömungstechnisch optimiert ausgelegt ist. Solche Kreiselpumpen werden in der Regel elektromotorisch angetrieben, wobei der Stator des Elektromotors in einem Trockenraum und der Rotor in einem Nassraum angeordnet sind. Der Rotor dreht sich somit im Nassraum, der von dem zu fördernden strömenden Medium umspült wird. Der Trockenraum und der Nassraum sind dabei durch ein separat angeordnetes Spaltrohr getrennt, wobei in nachteiliger Weise erforderlich ist, zwischen dem einen Teil des Spiralgehäuses und dem Spaltrohr Dichtungselemente anzuordnen, um ein Eintreten von Flüssigkeit oder Dampf aus dem Nassraum in den Trockenraum zu vermeiden. Bei längeren Betriebszeiten, wenn also die Dichtung langsam porös wird, oder bei vorhandenen Erschütterungen, die auf die Kreiselpumpe, einwirken, lässt es sich oftmals nicht verhindern, dass größere Mengen an Flüssigkeit in den Trockenraum gelangen und diesen fluten. Dies führt dann zu größeren Schäden am Stator sowie an elektronischen Bauteilen, die sich neben dem Stator ebenfalls im Trockenraum befinden.

Die DE 42 17 457 A1 beschreibt eine Kreiselpumpe mit den Merkmalen des Oberbegriffes des Anspruches 1. Eine ähnliche Kreiselpumpe ist aus der US 3,053,189 A bekannt. Die EP 1 437 819 A1 zeigt eine Kreiselpumpe, bei welcher der geflutete Rotorraum stirnseitig mit einem Stopfen verschlossen ist.

Der Erfindung liegt daher die Aufgabe zugrunde, eine Kreiselpumpe mit einem Spiralgehäuse zu schaffen, bei der ein Eintreten von Flüssigkeit aus dem den Rotor umgebenden Nassraum in den Trockenraum, und somit ein Fluten des Trockenraumes, vollständig vermieden wird.

Die der Erfindung zugrunde liegende Aufgabe wird durch eine Kreiselpumpe mit den Merkmalen des Anspruches 1 gelöst.

Das zweite Gehäuseteil ist an seinem dem Eintritt E des herströmenden Mediums abgewandten Bereich rohrförmig ausgebildet und übernimmt somit die Funktion eines Spaltrohres, auf dessen zusätzliche separate Anordnung jedoch vollständig verzichtet wird. Die erste Dichtung steht an mindestens einer dem Nassraum N abgewandten Seite mit der Umgebung in Verbindung. Dies bedeutet, dass mindestens ein Teil der Dichtung direkt Kontakt zur Umgebungsluft hat, oder dass im Notfall eine über die Dichtung hinaus strömende Flüssigkeit direkt in die Umgebung gelangen kann. Es hat sich in überraschender Weise gezeigt, dass sich auf diese Weise ein Eintreten von Flüssigkeit aus dem Nassraum N in den Trockenraum T, und damit ein Fluten des Trockenraumes T, vollständig vermieden werden kann. Durch die Verbindung der ersten Dichtung mit der Umgebung ist in vorteilhafter Weise sichergestellt, dass im Fall einer Zersetzung der ersten Dichtung nach längeren Betriebszeiten Teile von Flüssigkeit direkt an die Umgebung freigegeben werden und somit nicht in den Trockenraum T gelangen können. Auf diese Weise lassen sich Beschädigungen des Stators sowie Beschädigungen an weiteren elektrischen Bauteilen im Trockenraum T in vorteilhafter Weise vermeiden.

Nach einer bevorzugten Ausgestaltung der Erfindung erfolgt die Verbindung der ersten Dichtung mit der Umgebung durch Kanäle oder Durchtrittsöffnungen im oder am Deckel. Auf diese Weise lässt sich die erste Dichtung mit der Umgebung relativ einfach und problemlos in Verbindung bringen, was den vorteilhaften Einsatz verschiedener Dichtungselemente als erste Dichtung ermöglicht.

Gemäß einer weiteren bevorzugten Ausgestaltung der Erfindung ist vorgesehen, dass zwischen dem Motorgehäuse und dem zweiten Gehäuseteil im Bereich seiner rohrförmigen Begrenzung eine zweite Dichtung angeordnet ist. Dadurch wird in vorteilhafter Weise erreicht, dass auch ein Eintreten geringfügiger Dampfmengen in den Trockenraum T vermieden werden kann. Durch diese Maßnahme wird somit der Trockenraum T in vorteilhafter Weise absolut trocken gehalten. Dies ist besonders dann von Vorteil, wenn das strömende Medium ätzende Komponenten enthält.

Gemäß einer weiteren bevorzugten Ausgestaltung der Erfindung ist als erste Dichtung und als zweite Dichtung jeweils eine O-Ring-Dichtung angeordnet. Dabei kann es vorteilhaft sein, die erste Dichtung und die zweite Dichtung in Form einer O-Ring-Dichtung direkt gegenüberliegend am zweiten Gehäuseteil anzuordnen, was jedoch nicht zwingend erforderlich ist. Die erste Dichtung in Form eines O-Ringes wird dann an der Innenwand der rohrförmigen Begrenzung des zweiten Gehäuseteils angeordnet. Die zweite Dichtung wird dann in Form eines O-Ringes an der Außenwand der rohrförmigen Begrenzung des zweiten Gehäuseteils angeordnet. Diese Maßnahme erleichtert die Herstellung der Kreiselpumpe.

Eine weitere bevorzugte Ausgestaltung der Erfindung sieht vor, dass das zweite Gehäuseteil ein erstes Lager und der Deckel ein zweites Lager für die drehbare Lagerung des Rotors aufweisen. Der Deckel kann dabei das zweite Lager selber bilden, oder dient lediglich der Aufnahme eines solchen Lagers. Dabei ist vorteilhaft, dass auf die zusätzliche Anordnung eines speziellen Lageringes im Inneren der Kreiselpumpe verzichtet werden kann.

Gemäß einer weiteren bevorzugten Ausgestaltung der Erfindung weist das zweite Gehäuseteil im äußeren Bereich eine im Längsschnitt bogenförmige Begrenzung senkrecht zur Strömungsrichtung des vom Eintritt E herströmenden Mediums auf. Der genaue Verlauf der bogenförmigen Begrenzung wird dabei nach strömungstechnischen Gesichtspunkten ingenieurmäßig optimiert ausgelegt. Auf diese Weise lässt sich der Bauraum der Kreiselpumpe besonders vorteilhaft minimieren.

Gegenstand der Erfindung ist schließlich die Verwendung der Kreiselpumpe als Kühlwasser-Kreiselpumpe in einem Kraftfahrzeug. Kühlwasser-Kreiselpumpen in Kraftfahrzeugen müssen über lange Betriebszeiten einwandfrei funktionieren, wobei ein Fluten des Trockenraumes T unbedingt verhindert werden muss. Der Einsatz der Kreiselpumpe als Kühlwasser-Kreiselpumpe in einem Kraftfahrzeug ist daher besonders vorteilhaft.

Die Erfindung wird nachfolgend anhand der Zeichnung (Fig. 1 bis Fig. 3) näher und beispielhaft erläutert.
- Fig. 1: zeigt die Kreiselpumpe im Längsschnitt in dreidimensionaler Form,
- Fig. 2: zeigt die Kreiselpumpe im Längsschnitt in dreidimensionaler Form in Form einer Explosionszeichnung,
- Fig. 3: zeigt eine Kreiselpumpe im Längsschnitt in dreidimensionaler Form nach dem Stand der Technik.

In Fig. 1 ist eine Kreiselpumpe im Längsschnitt in dreidimensionaler Form dargestellt. Die Kreiselpumpe weist ein Spiralgehäuse auf, dass aus einem ersten Gehäuseteil 1 und einem zweiten Gehäuseteil 2 besteht, wobei das zweite Gehäuseteil 2 an seinem, dem Eintritt E des herströmenden Mediums abgewandten Bereich zur inneren Aufnahme des Rotors 3 im Nassraum N rohrförmig ausgebildet und begrenzt ist. Das strömende Medium wird dabei durch den dicken Pfeil illustriert. Um das zweite Gehäuseteil 2 ist außen im Bereich des Rotors 3 im Trockenraum T ein Stator 4 angeordnet. An der rohrförmigen Begrenzung des zweiten Gehäuseteils 2 ist ein Deckel 5 angeordnet, wobei zwischen dem Deckel 5 und dem zweiten Gehäuseteil 2 eine erste Dichtung 6 angeordnet ist, die an mindestens einer dem Nassraum N abgewandten Seite mit der Umgebung in Verbindung steht. Die Verbindung der ersten Dichtung 6 mit der Umgebung erfolgt dabei durch Kanäle 5' am Deckel 5. Der Stator 4 ist außen von einem Motorgehäuse 7 umgeben. Zwischen dem Motorgehäuse 7 und dem zweiten Gehäuseteil 2 ist im Bereich seiner rohrförmigen Begrenzung eine zweite Dichtung 8 angeordnet. Die erste Dichtung 6 und die zweite Dichtung 8 sind jeweils in Form einer O-Ring-Dichtung angeordnet. Das zweite Gehäuseteil 2 weist ein erstes Lager 2* und der Deckel 5 ein zweites Lager 5* für die drehbare Lagerung des Rotors 3 auf. Dadurch kann auf einen zusätzlichen Lagerring vollständig verzichtet werden. Das zweite Gehäuseteil 2 weist im äußeren Bereich eine im Längsschnitt bogenförmige Begrenzung 2** senkrecht zur Strömungsrichtung des vom Eintritt E herströmenden Mediums auf. Wird die erste Dichtung 6 nach beispielsweise längeren Betriebszeiten porös, so gelangt die Flüssigkeit über die erste Dichtung 6 in die Kanäle 5', die die Verbindung zur Umgebung darstellen. Die Flüssigkeit wird somit direkt an die Umgebung abgegeben, was durch den dünnen Pfeil illustriert ist. Auf diese Weise ist es nicht möglich, dass Flüssigkeit aus dem Nassraum N, in dem der Rotor 3 angeordnet ist, in den Trockenraum T gelangt, so dass ein Fluten des Trockenraumes T vollständig vermieden wird. durch die Anordnung der zweiten Dichtung 8 wird darüber hinaus vermieden, dass geringfügige Teile an austretendem Dampf in den Trockenraum T gelangen, was besonders dann vorteilhaft ist, wenn die Flüssigkeit ätzende Anteile enthält. Auf diese Weise kann somit der Trockenraum T vollständig trocken gehalten werden.

In Fig. 2 ist die Kreiselpumpe dreidimensional im Längsschnitt in Form einer Explosionszeichnung dargestellt. Das zweite Gehäuseteil 2 ist in einem Bereich zur inneren Aufnahme des Rotors 3 rohrförmig ausgebildet und begrenzt. Die erste Dichtung 6 und die zweite Dichtung 8 sind als O-Ring-Dichtungen ausgebildet.

In Fig. 3 ist eine Kreiselpumpe im Längsschnitt dreidimensional nach dem Stand der Technik dargestellt. Die Kreiselpumpe nach dem Stand der Technik weist ein Spiralgehäuse auf, das aus einem ersten Gehäuseteil 1b und einem zweiten Gehäuseteil 2b besteht. Durch den Eintritt Eb gelangt flüssiges zu förderndes Medium, dargestellt durch den dicken Pfeil, in den Nassraum Nb, in dem der Rotor 3b drehbar gelagert ist. Im Bereich des Rotors 3b ist außen ein Stator 4b im Trockenraum Tb angeordnet. Der Trockenraum Tb ist dabei durch ein Motorgehäuse 7b von der Umgebung abgeschlossen. Die Trennung des Nassraumes Nb vom Trockenraum Tb erfolgt nach dem Stand der Technik durch die nachteilige Anordnung eines Spaltrohres 9b, wobei gegebenenfalls ein Eintreten von Flüssigkeit aus dem Nassraum Nb in den Trockenraum Tb durch eine nachteilige Anordnung eines Dichtungsringes 10b erfolgen kann, die zwischen dem Spaltrohr 9b und dem zweiten Gehäuseteil 2b anzuordnen ist. Dies hat dann ein nachteiliges Fluten des Trockenraumes Tb zur Folge, was beispielsweise schon dann realisiert werden kann, wenn die Kreiselpumpe in Betrieb stärkeren Erschütterungen ausgesetzt ist. Das mögliche Eintreten von Flüssigkeit in den Trockenraum Tb ist durch den dünnen Pfeil illustriert. Das mögliche Fluten des Trockenraumes Tb hat unmittelbar Schädigungen an Stator 4b und weiteren elektronischen Bauteilen (nicht dargestellt) zur Folge, die durch die erfindungsgemäße Kreiselpumpe vermieden werden.

## Patentansprüche

1. Kreiselpumpe mit einem Spiralgehäuse, das aus einem ersten Gehäuseteil (1) und einem zweiten Gehäuseteil (2) besteht, wobei das zweite Gehäuseteil (2) an seinem, dem Eintritt E des herströmenden Mediums abgewandten Bereich zur inneren Aufnahme des Rotors (3) im Nassraum N rohrförmig ausgebildet und begrenzt ist, wobei um das zweite Gehäuseteil (2) außen im Bereich des Rotors (3) im Trockenraum T ein Stator (4) angeordnet ist, der Stator (4) außen von einem Motorgehäuse (7) umgeben ist und an der rohrförmigen Begrenzung des zweiten Gehäuseteils (2) ein Deckel (5) angeordnet ist,
**dadurch gekennzeichnet, dass**
zwischen dem Deckel (5) und der rohrförmigen Begrenzung des zweiten Gehäuseteils (2) eine erste Dichtung (6) angeordnet ist, die an mindestens einer dem Nassraum N abgewandten Seite mit der Umgebung in Verbindung steht.

2. Kreiselpumpe nach Anspruch 1, bei der die Verbindung der ersten Dichtung (6) mit der Umgebung durch Kanäle (5') oder Durchtrittsöffnungen im oder am Deckel (5) erfolgt.

3. Kreiselpumpe nach Anspruch 1 oder Anspruch 2, bei zwischen dem Motorgehäuse (7) und dem zweiten Gehäuseteil (2) im Bereich seiner rohrförmigen Begrenzung eine zweite Dichtung (8) angeordnet ist.

4. Kreiselpumpe nach Anspruch 1 oder Anspruch 3, bei der als Dichtung (6,8) eine O-Ring-Dichtung angeordnet ist.

5. Kreiselpumpe nach einem der Ansprüche 1 bis 4, bei der das zweite Gehäuseteil (2) ein erstes Lager (2*) und der Deckel (5) ein zweites Lager (5*) für die drehbare Lagerung des Rotors (3) aufweisen.

6. Kreiselpumpe nach einem der Ansprüche 1 bis 5, bei der das zweite Gehäuseteil (2) im äußeren Bereich eine im längsschnitt bogenförmige Begrenzung (2**) senkrecht zur Strömungsrichtung des vom Eintritt E herströmenden Mediums aufweist.

7. Verwendung der Kreiselpumpe nach einem der Ansprüche 1 bis 6 als Kühlwasser-Kreiselpumpe in einem Kraftfahrzeug.

## Claims

1. Centrifugal pump having a spiral housing, which comprises a first housing part (1) and a second housing part (2), the area of the second housing part (2) remote from the inlet E of the inflowing medium being of tubular design and its outline delimited for internal accommodation of the rotor (3) in the wet chamber N, a stator (4) being arranged in the dry chamber T externally surrounding the second housing part (2) in the area of the rotor (3), the stator (4) being externally surrounded by a motor housing (7) and a cover (5) being arranged on the tubular outline of the second housing part (2), **characterized in that** a first seal (6), which is connected to the surroundings on at least one side remote from the wet chamber N, is arranged between the cover (5) and the tubular outline of the second housing part (2).

2. Centrifugal pump according to Claim 1, wherein the first seal (6) is connected to the surroundings by ducts (5') or passages in or on the cover (5).

3. Centrifugal pump according to Claim 1 or Claim 2, wherein a second seal (8) is arranged between the motor housing (7) and the second housing part (2) in the area of its tubular outline.

4. Centrifugal pump according to Claim 1 or Claim 3, wherein an O-ring seal is in each case provided as a seal (6,8).

5. Centrifugal pump according to one of Claims 1 to 4, wherein the second housing part (2) has a first bearing (2*) and the cover (5) has a second bearing (5*) for rotatable mounting of the rotor (3).

6. Centrifugal pump according to one of claims 1 to 5, wherein the outer area of the second housing part (2) has an outline (2**) of curved longitudinal section perpendicular to the direction of flow of the medium flowing in from the inlet E.

7. Use of the centrifugal pump according to one of Claims 1 to 6 as coolant centrifugal pump in a motor vehicle.

## Revendications

1. Pompe centrifuge ayant une volute constituée d'une première partie (1) de volute et d'une deuxième partie (2) de volute, la deuxième partie (2) de volute étant, sur sa zone éloignée de l'entrée E du fluide affluent, constituée et délimitée tubulairement pour le logement intérieur du rotor (3) dans l'espace N humide, dans laquelle un stator (4) est disposé autour de la deuxième partie (2) de volute à l'extérieur de la zone du rotor (3) dans l'espace T sec, le stator (4) est entouré à l'extérieur d'un carter (7) de moteur et un couvercle (5) est monté sur la délimitation tubulaire de la deuxième partie (2) de volute, **caractérisée en ce que**, entre le couvercle (5) et la délimitation tubulaire de la deuxième partie (2) de volute, est disposé un premier joint (6), qui est en communication, au moins d'un côté éloigné de l'espace N humide, avec l'atmosphère ambiante.

2. Pompe centrifuge suivant la revendication 1, dans laquelle la liaison du premier joint (6) avec l'atmosphère ambiante s'effectue par des canaux (5') ou par des ouvertures traversantes dans ou sur le couvercle (5).

3. Pompe centrifuge suivant la revendication 1 ou la revendication 2, dans laquelle un deuxième joint (8) est monté entre le carter (7) du moteur et la deuxième partie (2) de volute dans la zone de sa délimitation tubulaire.

4. Pompe centrifuge suivant la revendication 1 ou la revendication 3, dans laquelle un joint torique est monté comme joint (6, 8).

5. Pompe centrifuge suivant l'une des revendications 1 à 4, dans laquelle la deuxième partie (2) de volute a un premier palier (2*) et le couvercle (5) un deuxième palier (5*) pour le montage tournant du rotor (3).

6. Pompe centrifuge suivant l'une des revendications 1 à 5, dans laquelle la deuxième partie (2) de volute a dans la zone extérieure une délimitation (2**) en forme d'arc en coupe longitudinale, perpendiculairement à la direction, d'écoulement du fluide affluent de l'entrée E.

7. Utilisation de la pompe centrifuge suivant l'une des revendications 1 à 6 comme pompe centrifuge d'eau de refroidissement dans un véhicule automobile.
